# FASCICULE DE BREVET EUROPEEN

(11) **EP 1 450 989 B1**
(45) Date de publication et mention de la délivrance du brevet: **12.09.2007**
(21) Numéro de dépôt: 02801369.6
(22) Date de dépôt: 16.10.2002
(51) Int. Cl.: B24D 9/08, B24D 3/00

(54) **DISPOSITIF POUR LE PONCAGE OU LE POLISSAGE COMPORTANT UN SUPPORT PRESENTANT UNE SURFACE A ADHERENCE RENOUVELABLE**
SCHLEIF- ODER POLIERVORRICHTUNG MIT EINEM TRÄGER MIT ERNEUERBARER HAFTFLÄCHE
GRINDING OR POLISHING DEVICE FOR COMPRISING A SUPPORT WITH RENEWABLE ADHERENCE SURFACE

(30) Priorité: 16.10.2001 FR 0113339
(43) Date de publication de la demande: 01.09.2004
(73) Titulaire: SOCIETE EUROPEENNE D'ABRASIFS (SEA), Paris (FR)
(72) Inventeur: D'ESTAIS, Mathias, F-14610 Cairon (FR); CORBIN, Jean-Yves, F-14610 Thaon (FR); CAUBET, Jean-Claude, F-74330 Epagny (FR)
(74) Mandataire: Breese, Pierre
(86) Numéro de dépôt international: PCT/FR2002/003543
(87) Numéro de publication internationale: WO 2003/033213

(56) Documents cités:
- EP-A- 0 081 120
- DE-A- 4 241 890
- FR-A- 2 755 445
- GB-A- 1 349 848
- GB-A- 2 244 945
- US-A- 5 807 161

## Description

La présente invention se rapporte au domaine du ponçage ou du polissage.

La présente invention se rapporte plus particulièrement à un dispositif pour le ponçage ou le polissage en conformité avec le préambule de la revendication 1.

Un tel dispositif est connu du document US-A-5 807 161, par exemple.

L'art antérieur connaît déjà des dispositifs pour le ponçage ou le polissage comportant un support et des moyens de retenu de la feuille de ponçage ou de polissage.

Il est connu, par exemple de réaliser des ponceuses électriques vibrantes présentant des tiges flexibles permettant de maintenir par pressage les extrémités de la feuille de ponçage ou de polissage en opérant, en dehors de la surface de ponçage ou de polissage une pression contre elles.

Un inconvénient de ce type de fixation est qu'il est difficile de manier ces tiges flexibles sans endommager la feuille de ponçage ou de polissage. En outre, les extrémités de la feuille qui servent à bloquer la feuille contre la première surface d'extrémité du support ne peuvent pas être utilisées pour le ponçage ou le polissage. Enfin, si la feuille de ponçage ou de polissage est effectivement fixée sur le support du dispositif, elle n'est pas maintenue plaquée contre la première surface d'extrémité du support et cela engendre une perte d'efficacité importante lors du ponçage ou du polissage.

L'art antérieur connaît également, par exemple, les demandes de brevet européen N° EP 868 261, N° EP 886 557 et N° EP 729 807, ainsi que la demande de brevet allemand N° DE 42 41 890. Ces documents présentent chacun un dispositif pour le ponçage ou le polissage du type comportant un support, susceptible d'être entraîné en mouvement, présentant une surface d'extrémité contre laquelle peut être positionnée une feuille de ponçage ou de polissage présentant une face intérieure destinée à être positionnée contre ladite surface d'extrémité dudit support et une face extérieure de ponçage ou de polissage, ledit dispositif comportant des moyens de retenu de ladite feuille. Ces moyens de retenu sont constitués par une couche adhésive, prévue sur la face intérieure de la feuille de ponçage. Cette couche adhésive l'adhérence permet de détacher la feuille de ponçage utilisée et de la changer lorsqu'elle est usée.

Il a également été proposé dans l'art antérieur de réaliser des picots sur la première surface d'extrémité du support et de réaliser des boucles de fils sur la face intérieure de la feuille de polissage ou de ponçage, l'adhérence entre la première surface d'extrémité et la face intérieure étant ainsi réalisée selon le principe des bandes auto-agrippantes Velcro (marque déposée).

Ce genre de fixation, bien que n'engendrant pas de perte de matière inutilisée aux extrémités de la feuille, présente l'inconvénient majeur d'augmenter d'une manière importante le coût de la feuille de ponçage ou de polissage. En outre, l'adhérence ainsi réalisée ne présente pas toujours la fiabilité requise. La feuille n'est pas parfaitement adhérente contre la première surface d'extrémité du support et présente un certain jeu par rapport au support lorsque le support est entraîné en mouvement. De plus, bien que permettant de maintenir la surface intérieure de la feuille sensiblement contre la première surface d'extrémité du support, l'interface des picots avec les boucles engendre, lors du passage de la feuille sur une arête ou une crête du matériau à poncer ou à polir, un enfoncement localisé de la feuille de polissage ou de ponçage, ce qui diminue l'efficacité de la feuille et provoque une usure prématurée de la feuille.

L'art antérieur par ailleurs la demande de brevet français N° FR 2 755 445. Ce document porte sur un article multicouche adhésif repositionnable comportant une couche adhésive en polyuréthanne. Grâce à cette couche, l'article peut être positionné à un endroit, puis enlevé et positionné au même endroit ou à un autre endroit.

Il pourrait être imaginé d'utiliser une telle couche adhésive sur la face intérieure d'une feuille de ponçage ou de polissage, mais cela augmenterait considérablement le coût de la feuille de ponçage ou de polissage.

La présente invention entend remédier aux inconvénients de l'art antérieur en proposant un dispositif qui permette de ne prévoir aucun moyen d'adhérence particulier sur la face intérieure de la feuille de ponçage ou de polissage, qui n'engendre pas de perte de matière de la feuille et qui permette une parfaite adhérence de la feuille contre la première surface d'extrémité du support, tout en autorisant bien évidemment la substitution d'une feuille par une autre chaque fois que cela est nécessaire.

Pour ce faire, la présente invention est du type décrit ci-dessus et elle est remarquable, dans son acception la plus large, en ce que lesdits moyens de retenu sont constitués d'une surface positionnée contre une première surface d'extrémité et permettant une adhérence renouvelable par nettoyage de ladite couche à adhérence renouvelable, ladite surface à adhérence renouvelable étant constituée d'une couche de polymère adhérant à base de polyuréthane, telle que celle connue de la demande de brevet français FR 2 755 445.

Ledit support comporte en outre de préférence des moyens d'attache d'un bord de ladite feuille afin de permettre de réaliser au moins un bord d'attaque de ponçage ou de polissage lorsque ledit support est entraîné en mouvement.

L'adhérence est ainsi renouvelable par simple nettoyage avec de l'eau de la couche de polymère.

Dans une autre variante de l'invention compatible avec les précédentes, ledit support est réalisé en matériau déformable manuellement.

Ce matériau déformable manuellement est, par exemple, un treillis constitué de fils métalliques.

Le dispositif selon l'invention comporte, de préférence une seconde surface d'extrémité, opposée à ladite première surface d'extrémité.

Dans une variante, ladite seconde surface d'extrémité comportant une couche permettant une adhérence renouvelable par nettoyage de ladite couche à adhérence renouvelable.

Dans une autre variante importante de l'invention, le dispositif constitue un accessoire permettant d'adapter le principe de l'adhérence renouvelable par nettoyage selon l'invention à une ponceuse ou une polisseuse présentant un patin présentant sur une surface d'extrémité au moins une bande de matériau à bouclette ou de matériau à crochets, de type Velcro. Dans cette variante, ladite seconde surface d'extrémité comporte au moins une bande de matériau à bouclette ou de matériau à crochets, de type Velcro, afin de permettre ainsi la fixation de la feuille de ponçage sur ledit dispositif et la fixation dudit dispositif au patin de la ponceuse ou de la polisseuse.

Dans cette variante importante de l'invention, ladite seconde surface d'extrémité comporte, de préférence, sur la totalité de sa surface un matériau à bouclette ou un matériau à crochets.

La présente invention se rapporte également à une ponceuse et notamment une ponceuse électrique, ainsi qu'à une polisseuse et notamment une polisseuse électrique, comportant un dispositif selon l'invention.

La présente invention se rapporte également à un procédé d'utilisation du dispositif selon l'invention dans lequel on fixe la face intérieure de la feuille de ponçage ou de polissage contre la couche de la première surface d'extrémité du support par adhérence renouvelable par nettoyage de ladite couche à adhérence renouvelable.

Selon ce procédé, lorsque le dispositif constitue un accessoire permettant d'adapter le principe de l'adhérence renouvelable par nettoyage selon l'invention à une ponceuse ou une polisseuse présentant un patin présentant sur sa surface d'extrémité au moins une bande de matériau à bouclette ou de matériau à crochets, de type Velcro, on fixe la bande de la seconde surface d'extrémité du support contre la bande complémentaire de la surface d'extrémité du patin.

L'avantage majeur procuré par la présente invention est que la feuille de ponçage ou polissage ne présente aucun moyen particulier pour faciliter son adhérence contre le support; ainsi, aucun coût supplémentaire n'est engendré lors de la fabrication de cette feuille.

Avantageusement, grâce à la surface à adhérence renouvelable selon l'invention, il est très facile de positionner une feuille de ponçage ou de polissage contre la première surface d'extrémité du support. La feuille de ponçage ou de polissage est parfaitement maintenue contre la première surface d'extrémité du support lorsque le dispositif est soumis à un mouvement de rotation ou de translation. La feuille de ponçage ou de polissage est par ailleurs très facile à retirer et à remplacer par une autre feuille de ponçage ou de polissage dès que la première est usée ou lorsque souhaité. L'adhérence renouvelable permet de retrouver une nouvelle adhérence, identique à une adhérence neuve, à chaque fois que cela est nécessaire.

Du fait que l'adhérence est renouvelable, les éventuels dépôts de matière ou poussière contre la première surface d'extrémité du support peuvent être évacués avant la première utilisation ou lors du renouvellement de l'adhérence, par simple nettoyage de la couche à adhérence renouvelable.

Aucune matière n'est ajoutée à cette couche lors du renouvellement de l'adhérence et l'ensemble du dispositif conserve ses caractéristiques de transmission du mouvement de ponçage ou de polissage à la feuille de ponçage ou de polissage.

On comprendra mieux l'invention à l'aide de la description, faite ci-après à titre purement explicatif, d'un mode de réalisation de l'invention, en référence aux figures annexées :
- la figure 1 illustre une vue en perspective une version de base du dispositif selon l'invention ;
- la figure 2 illustre en perspective d'une version du dispositif selon l'invention à support circulaire ;
- la figure 3 illustre une vue en perspective d'une version du dispositif selon l'invention à élément de retenu facultatif ;
- les figures 4 et 5 illustrent en perspective une variante du dispositif selon l'invention à support cylindrique ;
- la figure 6 illustre une vue en perspective de la déformation du support selon l'invention en fonction de la configuration de l'élément à poncer ;
- la figure 7 illustre une vue en perspective de la variante de réalisation dans laquelle le dispositif constitue un accessoire permettant d'adapter le principe de l'adhérence renouvelable par nettoyage selon l'invention à une ponceuse ou une polisseuse présentant un patin présentant sur sa face inférieure une bande de matériau à bouclette ou de matériau à crochets, de type Velcro ; et
- la figure 8 illustre une vue en perspective d'une version du dispositif selon l'invention à deux surfaces d'extrémité opposées présentant chacune une couche à adhérence renouvelable.

Le dispositif (1) selon l'invention, illustré figure 1, est un dispositif pour le ponçage ou le polissage du type comportant un support (2) ou patin, susceptible d'être entraîné en mouvement par actionnement manuel ou par actionnement mécanique.

Pour son actionnement manuel, le support (2) peut être pourvu d'une poignée et pour son actionnement mécanique, il peut être pourvu de moyens de fixation permettant de le fixer à un système de bielles entraînées à l'aide d'un moteur, comme par exemple un moteur électrique. Le support (2) peut ainsi constituer le patin d'une ponceuse à moteur électrique ou d'une polisseuse à moteur électrique.

Le support (2) présente une première surface d'extrémité (3) contre laquelle peut être positionnée une feuille (4) ou une bande de ponçage ou de polissage présentant une face intérieure (5) destinée à être positionnée contre ladite première surface d'extrémité (3) dudit support (2) et une face extérieure (6) de ponçage ou de polissage.

Ledit dispositif (1) comporte en outre des moyens de retenu de ladite feuille (4).

Le support (2), constituant dans la version de base de l'invention, le patin de la ponceuse ou de la polisseuse, peut présenter une forme de brique droite, comme illustré figure 1, ou de disque circulaire, comme illustré figure 2, ou encore de cylindre droit, voire non droit, comme illustré figures 4 et 5.

Lesdits moyens de retenu sont constitués d'une couche (7) positionnée contre la première surface d'extrémité (3) et permettant une adhérence renouvelable par nettoyage de ladite couche (7) à adhérence renouvelable.

Ledit support (2) comporte en outre des moyens d'attache (8) d'un bord de ladite feuille afin de permettre de réaliser au moins un bord d'attaque (9) de ponçage ou de polissage lorsque ledit support (2) est entraîné en mouvement M, comme illustré figure 3, 4 et 5.

Ces moyens d'attache (8) peuvent être constitués, par exemple par une fente dans laquelle il est possible de glisser le bord de la feuille (4).

En effet, dans certaines circonstances, notamment lorsque la surface à poncer ou à polir présente une rugosité importante, il est possible que le bord de la feuille (4) se décolle de la couche (7).

Ladite couche (7) à adhérence renouvelable est constituée d'une couche de colle réactivable.

Ladite couche (7) à adhérence renouvelable est constituée d'une couche de polymère adhérant à base de polyuréthane.

Une telle matière présente une adhérence qu'il est possible de renouveler en nettoyant la surface avec de l'eau. Cette opération permet en outre, lorsque cela est nécessaire, de procéder au nettoyage de la surface à adhérence renouvelable.

Ledit support (2) peut être réalisé en matériau déformable manuellement. Ce matériau peut être, par exemple un alliage d'aluminium. Ce matériau peut être également un treillis constitué de fils métalliques. Il peut même être imaginé que le treillis soit constitué de fils de grosseurs différentes selon la chaîne ou la trame, afin de pouvoir être déformé plus facilement selon certaines surfaces réglées.

Il est alors possible de configurer le support (2) de manière à ce qu'il présente exactement la forme voulue. La figure 6 illustre ainsi le cas où le support (2) est configuré manuellement de manière à présenter suivant son profil longitudinal la forme exacte de la moitié gauche environ d'une rampe (10) d'escalier, comme illustré par la flèche F.

Une fois que le support (10) présente la forme voulue, il suffit de renouveler l'adhérence et de positionner la feuille de ponçage. Le ponçage de la rampe (10) est beaucoup plus facile à réaliser avec un dispositif (1) comportant un support (2) configurable à souhait qu'avec un dispositif (1) comportant un support (2) entièrement rigide et non configurable.

La matière du support (2) est de préférence choisie afin de permettre autant de reconfiguration que souhaité.

Il est par ailleurs possible d'imaginer que le support (2) présente une grande souplesse et se présente sous la forme d'un tapis.

Dans une variante importante, illustré figure 7, le dispositif (1) constitue un accessoire permettant d'adapter le principe de l'adhérence renouvelable par nettoyage selon l'invention à une ponceuse ou une polisseuse présentant un patin (20) présentant sur une surface d'extrémité (23) au moins une bande de matériau à bouclette (15) ou au moins une bande de matériau à crochets (17), de type Velcro. La surface d'extrémité (23) peut comporter sur la totalité de sa surface un matériau à bouclette (15) ou un matériau à crochets (17). Dans la version illustrée figure 7, la surface d'extrémité (23) comporte sur la totalité de sa surface un matériau à crochets (17).

Dans cette variante, le dispositif (1) comporte une seconde surface d'extrémité (13), opposée à ladite première surface d'extrémité (3), ladite seconde surface d'extrémité (13) comportant au moins une bande de matériau à bouclette (15) ou au moins une bande de matériau à crochets (17), de type Velcro, cette bande étant destinée à coopérer avec la bande complémentaire du patin (2).

Dans la version illustrée figure 7, ladite seconde surface d'extrémité (13) comporte sur la totalité de sa surface un matériau à bouclette (15).

Dans une autre importante, illustré figure 8, le dispositif (1) comporte également une seconde surface d'extrémité (13), opposée à ladite première surface d'extrémité (3), mais dans cette variante, ladite seconde surface d'extrémité (13) comporte une couche (7') permettant une adhérence renouvelable par nettoyage de ladite couche à adhérence renouvelable, afin de faciliter la préhension manuelle. Ainsi, il n'est pas nécessaire de prévoir sur le support (2) de moyens tels que des sangles, des brides ou des plots pour permettre de tenir fermement le support (2) avec les mains ; il suffit de mettre en contact les mains sur la couche (7') lorsque cette couche est propre pour que le support (2) adhère aux mains.

Pour la première utilisation du dispositif selon l'invention, si la couche (7) du support (2) est propre, il suffit de présenter la face intérieure (5) de la feuille (4) en vis-à-vis de la première surface d'extrémité (3) et de presser cette face intérieure (5) contre la couche (7) de la première surface d'extrémité (3). La première adhérence est ainsi obtenue par simple pression.

Toutefois, si la couche (7) du support (2) n'est pas propre, l'adhérence de la feuille (4) sera mal assurée, voire ne sera pas du tout assurée. Pour provoquer l'adhérence de la couche (7), il suffit de la nettoyer avec de l'eau. Après séchage de la couche (7), celle-ci présente une nouvelle adhérence, identique à l'adhérence d'un dispositif neuf et propre et il suffit alors de presser la face intérieure (5) de la feuille (4) contre la couche (7) de la première surface d'extrémité (3) pour que la feuille (4) adhère parfaitement au support (2).

Lorsque l'on souhaite substituer une feuille (4) par une autre feuille (4), il faut d'abord enlever la première feuille (4), puis nettoyer la couche (7) avec de l'eau et ensuite, après séchage de la couche (7), il suffit alors de presser la face intérieure (5) de la feuille (4) contre la couche (7) de la première surface d'extrémité (3) pour que la feuille (4) adhère parfaitement au support (2).

Pour la première utilisation du dispositif (1) selon l'invention lorsque le dispositif constitue un accessoire permettant d'adapter le principe de l'adhérence renouvelable par nettoyage selon l'invention à une ponceuse ou une polisseuse présentant un patin (20) présentant sur une surface d'extrémité (23) au moins une bande de matériau à bouclette (15) ou au moins une bande de matériau à crochets (17), de type Velcro, on fixe la bande (15, 17) de la seconde surface d'extrémité (13) du support (2) contre la bande (17, 15) de la surface d'extrémité (23) du patin (20).

La couche (7) du dispositif (1) peut alors être utilisée comme expliqué précédemment.

L'invention est décrite dans ce qui précède à titre d'exemple. Il est entendu que l'homme du métier est à même de réaliser différentes variantes de l'invention sans pour autant sortir du cadre défini par les revendications suivantes.

## Revendications

1. Dispositif (1) pour le ponçage ou le polissage du type comportant un support (2), susceptible d'être entraîné en mouvement, présentant une première surface d'extrémité (3) contre laquelle peut être positionnée une feuille (4) de ponçage ou de polissage présentant une face intérieure (5) destinée à être positionnée contre ladite première surface d'extrémité (3) dudit support (2) et une face extérieure (6) de ponçage ou de polissage, **caractérisé en ce que** ladite feuille de ponçage ou de polissage ne comporte aucun moyen particulier pour faciliter son adhérence contre ledit support, ledit support comportant sur sa première surface d'extrémité une couche de polymère adhérant à base de polyuréthane présentant une adhérence renouvelable sans ajout de matière.

2. dispositif (1) pour le ponçage ou le polissage selon la revendication 1, **caractérisé en ce que** ladite couche de polymère adhérant présente une adhérence renouvelable par nettoyage à l'eau.

3. Dispositif (1) pour le ponçage ou le polissage selon l'une quelconque des revendications 1 à 5, **caractérisé en ce que** ledit support (2) comporte en outre des moyens d'attache (8) d'un bord de ladite feuille afin de permettre de réaliser au moins un bord d'attaque (9) de ponçage ou de polissage lorsque ledit support (2) est entraîné en mouvement M.

4. Dispositif (1) pour le ponçage ou le polissage selon l'une quelconque des revendications 1 à 3, **caractérisé en ce que** ledit support (2) est réalisé en matériau déformable manuellement.

5. Dispositif (1) pour le ponçage ou le polissage selon la revendication 4, **caractérisé en ce que** ledit matériau déformable manuellement est un treillis constitué de fils métalliques.

6. Dispositif (1) pour le ponçage ou le polissage selon l'une quelconque des revendications 1 à 5, **caractérisé en ce qu'**il comporte une seconde surface d'extrémité (13), opposée à ladite première surface d'extrémité (3), ladite seconde surface d'extrémité (13) comportant une couche (7') permettant une adhérence renouvelable par nettoyage de ladite couche (7') à adhérence renouvelable.

7. Dispositif (1) pour le ponçage ou le polissage selon l'une quelconque des revendications 1 à 5, **caractérisé en ce qu'**il comporte une seconde surface d'extrémité (13), opposée à ladite première surface d'extrémité (3), ladite seconde surface d'extrémité (13) comportant au moins une bande de matériau à bouclette ou de matériau à crochets, de type Velcro.

8. Dispositif (1) pour le ponçage ou le polissage selon la revendication 7, **caractérisé en ce que** ladite seconde surface d'extrémité (13) comporte sur la totalité de sa surface un matériau à bouclette (15) ou un matériau à crochets (17).

9. Ponceuse et notamment ponceuse électrique comportant un dispositif (1) selon l'une quelconque des revendications 1 à 8.

10. Polisseuse et notamment polisseuse électrique comportant un dispositif (1) selon l'une quelconque des revendications 1 à 8.

11. Procédé d'utilisation du dispositif (1) selon l'une quelconque des revendications 1 à 8, **caractérisé en ce que** l'on fixe la face intérieure (5) de la feuille (4) de ponçage ou de polissage contre la couche (7) de la première surface d'extrémité (3) du support (2) par adhérence renouvelable par nettoyage de ladite couche à adhérence renouvelable.

12. Procédé selon la revendication 11 lorsqu'elle dépend de la revendication 10, **caractérisé en ce que** l'on fixe la bande (15, 17) de la seconde surface d'extrémité (13) du support (2) contre la bande (17, 15) de la surface d'extrémité (23) du patin (20).

## Claims

1. Device (1) for sanding or polishing of the type comprising a support (2) which can be driven in motion, having a first end surface (3) against which can be positioned a sanding or polishing sheet (4) having an inner surface (5) designed to be positioned against said first end surface (3) of said support (2) and an outer sanding (6) or polishing surface, **characterised in that** said sanding or polishing sheet does not comprise any specific means to facilitate its adhesion to said support, said support comprising on its first end surface a layer of polyurethane-based adhesive polymer having renewable adherence without using improver material.

2. Device (1) for sanding or polishing according to claim 1, **characterised in that** said layer of adhesive polymer has renewable adherence by cleaning with water.

3. Device (1) for sanding or polishing according to either one of the claims 1 or 2, **characterised in that** said support (2) further comprises means (8) for attaching one edge of said sheet in order to make it possible to create at least one leading edge (9) for sanding or polishing when said support (2) is driven in motion M.

4. Device (1) for sanding or polishing according to any one of the claims from 1 to 3, **characterised in that** said support (2) is made from a manually deformable material.

5. Device (1) for sanding or polishing according to claim 4, **characterised in that** said manually deformable material is a mesh made up of metal wires.

6. Device (1) for sanding or polishing according to any one of the claims from 1 to 5, **characterised in that** it comprises a second end surface (13), opposite said first end surface (3), said second end surface (13) comprising a layer (7') enabling renewable adherence by cleaning of said layer (7') with renewable adherence.

7. Device (1) for sanding or polishing according to any one of the claims from 1 to 5, **characterised in that** it comprises a second end surface (13), opposite said first end surface (3), said second end surface (13) comprising at least one strip of loop material or hook material, such as Velcro.

8. Device (1) for sanding or polishing according to claim 7, **characterised in that** said second end surface (13) comprises a loop material (15) or a hook material (17) across its entire surface.

9. Sander, in particular an electric sander, comprising a device (1) according to any one of the claims from 1 to 8.

10. Polisher, in particular an electric polisher, comprising a device (1) according to any one of the claims from 1 to 8.

11. Method of using the device (1) according to any one of the claims from 1 to 8, **characterised in that** the inner surface (5) of the sanding or polishing sheet (4) is fixed to the layer (7) of the first end surface (3) of the support (2) by renewable adherence by cleaning said layer with renewable adherence.

12. Method according to claim 11 when it depends on claim 10, **characterised in that** the strip (15, 17) of the second end surface (13) of the support (2) is fixed to the strip (17, 15) of the end surface (23) of the baseplate (20).

## Patentansprüche

1. Vorrichtung (1) für das Schleifen oder für das Polieren von der Art mit einem Träger (2), der in Bewegung gesetzt werden kann, mit einer ersten Endfläche (3), gegen die ein Schleif- oder Polierblatt (4) positioniert werden kann, das eine Innenseite (5) aufweist, die gegen die besagte erste Endfläche (3) des besagten Träger (2) positioniert werden soll, und eine äußere Fläche (6) für das Schleifen oder für das Polieren, **dadurch gekennzeichnet, daß** das besagte Schleif- oder Polierblatt kein besonderes Mittel umfaßt, um seine Haftung gegen den besagten Träger zu vereinfachen, wobei der besagte Träger auf einer ersten Endfläche eine Polymerhaftschicht auf Basis von Polyurethan umfaßt, die eine erneuerungsfähige Haftung ohne Materialzusatz aufweist.

2. Vorrichtung (1) für das Schleifen oder für das Polieren nach Anspruch 1, **dadurch gekennzeichnet, daß** die besagte Polymerhaftschicht eine nach Reinigung mit Wasser erneuerbare Haftung aufweist.

3. Vorrichtung (1) für das Schleifen oder für das Polieren nach einem beliebigen der vorstehenden Ansprüche 1 bis 2, **dadurch gekennzeichnet, daß** der besagte Träger (2) ferner Befestigungsmittel (8) für eine Kante des besagten Blatts umfaßt, damit mindestens eine Vorderkante (9) für das Schleifen oder Polieren realisiert werden kann, wenn der besagte Träger (2) in Bewegung M versetzt wird.

4. Vorrichtung (1) für das Schleifen oder für das Polieren nach einem beliebigen der vorstehenden Ansprüche 1 bis 3, **dadurch gekennzeichnet, daß** der besagte Träger (2) aus einem von Hand verformbaren Material ausgeführt ist.

5. Vorrichtung (1) für das Schleifen oder für das Polieren nach Anspruch 4, **dadurch gekennzeichnet, daß** das besagte von Hand verformbare Material ein aus Metalldrähten bestehendes Gitter ist.

6. Vorrichtung (1) für das Schleifen oder für das Polieren nach einem beliebigen der vorstehenden Ansprüche 1 bis 5, **dadurch gekennzeichnet, daß** sie entgegengesetzt zur besagten ersten Endfläche (3) eine zweite Endfläche (13) umfaßt, wobei die besagte zweite Endfläche (13) eine Schicht (7') umfaßt, die eine erneuerungsfähige Haftung durch Reinigung der besagten Schicht (7') mit erneuerungsfähiger Haftung ermöglicht.

7. Vorrichtung (1) für das Schleifen oder für das Polieren nach einem beliebigen der vorstehenden Ansprüche 1 bis 5, **dadurch gekennzeichnet, daß** sie entgegengesetzt zur besagten ersten Endfläche (3) eine zweite Endfläche (13) umfaßt, wobei die besagte zweite Endfläche (13) mindestens einen Streifen aus Bouclématerial oder aus Häkchenmaterial von der Art Klettband umfaßt.

8. Vorrichtung (1) für das Schleifen oder für das Polieren nach Anspruch 7, **dadurch gekennzeichnet, daß** die besagte zweite Endfläche (13) auf ihrer gesamten Oberfläche ein Bouclématerial (15) oder ein Häkchenmaterial(17) umfaßt.

9. Schleifmaschine und insbesondere elektrische Schleifmaschine mit einer Vorrichtung (1) nach einem beliebigen der vorstehenden Ansprüche 1 bis 8.

10. Poliermaschine und insbesondere elektrische Poliermaschine mit einer Vorrichtung (1) nach einem beliebigen der vorstehenden Ansprüche 1 bis 8.

11. Verfahren für die Benutzung der Vorrichtung (1) nach einem beliebigen der vorstehenden Ansprüche 1 bis 8, **dadurch gekennzeichnet, daß** die Innenseite (5) des Schleifblatts (4) oder des Polierblatts gegen die Schicht (7) der ersten Endfläche (3) des Trägers (2) befestigt wird, und zwar durch erneuerungsfähige Haftung durch Reinigung der besagten Schicht mit erneuerungsfähiger Haftung.

12. Verfahren nach Anspruch 11, wenn er vom Anspruch 10 abhängt, **dadurch gekennzeichnet, daß** der Streifen (15, 17) der zweiten Endfläche (13) des Trägers (2) gegen den Streifen (17, 15) der Endfläche (23) des Schuhs (20) befestigt wird.
